# EUROPÄISCHE PATENTSCHRIFT

(11) **EP 3 900 128 B1**
(45) Veröffentlichungstag und Bekanntmachung des Hinweises auf die Patenterteilung: **11.02.2026**
(21) Anmeldenummer: 19824245.5
(22) Anmeldetag: 10.12.2019
(51) Int. Cl.: H01T 13/20, H01T 13/36

(54) **ZÜNDKERZE MIT VERRUNDETEM ISOLATORFUSS-ABSCHNITT**
SPARK PLUG COMPRISING A ROUNDED INSULATOR BASE PORTION
BOUGIE D'ALLUMAGE COMPRENANT UNE PARTIE DE BASE ISOLANTE ARRONDIE

(30) Priorität: 20.12.2018 DE 102018222460
(43) Veröffentlichungstag der Anmeldung: 27.10.2021
(73) Patentinhaber: Robert Bosch GmbH, 70442 Stuttgart (DE)
(72) Erfinder: KASKE, Stephan, 75447 Sternenfels Diefenbach (DE); SUBKOW, Sergej, 70806 Kornwestheim (DE); BLANKMEISTER, Matthias, 42579 Heiligenhaus (DE); TRAUB, Felix, 71063 Sindelfingen (DE)
(86) Internationale Anmeldenummer: PCT/EP2019/084395
(87) Internationale Veröffentlichungsnummer: WO 2020/126663

(56) Entgegenhaltungen:
- DE-A1- 102014 210 922
- DE-A1- 102015 207 886
- DE-A1- 102017 107 679
- DE-A1- 2 938 986
- DE-T2- 69 924 786
- US-A1- 2012 240 890

## Beschreibung

### Stand der Technik

Die Erfindung betrifft eine Zündkerze gemäß Anspruch 1 und eine Vorkammer-Zündkerze gemäß Anspruch 8.

Bei heutigen Brennkraftmaschinen in der Automobil-Branche geht der Trend zu immer höheren Drücken und damit auch zu höheren Temperaturen in den jeweiligen Brennkammern der Zylinder. Durch diese hochaufgeladenen Brennkraftmaschinen werden höhere Leistungen erzielt. Durch die höheren Drücke und die höheren Temperaturen in der Brennkammer steigen auch die Anforderungen an die einzelnen Komponenten, wie beispielsweise an die Zündkerze. So unterliegt die Zündkerze nicht nur den Druck-, Temperatur- und chemischen Bedingungen beim normalen Betrieb der Brennkraftmaschine, sondern auch extremeren Bedingungen bei irregulären Ereignissen in der Brennkraftmaschine. Eines dieser irregulären Ereignisse ist die Vorentflammung.

Bei der regulären Entflammung im normalen Betrieb der Brennkraftmaschine wird die Entflammung des Luft-Kraftstoffgemisches durch die Zündkerze bei einem bestimmten Betriebstakt der Brennkraftmaschine initiiert. Durch die Entflammung entsteht ein gewünschter Druck- und Temperaturanstieg, der beispielsweise zum Antrieb der Räder beim Kraftfahrzeug oder eines Generators zur Stromerzeugung genutzt wird. Die Brennraumtemperaturen einer hochaufgeladenen Brennkraftmaschine ist deutlich höher als bei einer niedrigaufgeladenen Brennkraftmaschine, dadurch ergibt sich eine höhere thermische Beanspruchung auf die Zündkerze sowie die Herausforderung, die Zündkerze so auszulegen, dass es nicht zu irregulären Verbrennungsereignissen, wie z.B. Glühzündungen, an der Zündkerze kommt.

Bei einem anderen irregulären Verbrennungsereignis, der Vorentflammung, entzündet sich in der Brennkammer, vor dem eigentlichen Zündzeitpunkt, bei einem beliebigen Betriebstakt des Zylinders das Luft-Kraftstoffgemisch an irgendeiner anderen Stelle, die eine zu hohe Temperatur hat, als an der Zündkerze. Als Folge dieser Vorentflammung des Luft-Kraftstoffgemisches entsteht eine Flammenfront, die sich in der Brennkammer ausbreitet. Diese Flammenfront wird von einem Druckanstieg und einem entsprechenden Temperaturanstieg begleitet. Dieser Temperaturanstieg und der Druckanstieg können zum sogenannten Mega-Knocking oder Mega-Klopfen im Motor führen. Innerhalb eines Mega-Klopf-Ereignisses steigt der Druck in einer Druckspitze auf ein Vielfaches des maximalen Drucks bei einer regulären Verbrennung und belastet die Zündkerze und die anderen Komponenten in der Brennkammer. Durch diese Druckspitzen beim Mega-Klopf-Ereignis kann der Isolator der Zündkerze brechen und zu einem Ausfall des Zylinders in dem die beschädigte Zündkerze eingebaut ist führen.

Im Stand der Technik gibt es unterschiedliche Ansätze wie man die Zündkerze selbst robuster aufbauen kann, damit diese den Druckspitzen bei Mega-Klopfen standhält.

Ein Beispiel für eine Zündkerze offenbart die Patentanmeldung DE 10 2012 012 210 A1, bei der die Zündkerze am brennraumseitigen Ende des Gehäuses einen Ringabsatz aufweist, wodurch der Eingang des Atmungsraums verkleinert wird und die Druckspitzen von einem Mega-Klopf-Ereignis nicht in den Atmungsraum der Zündkerze eindringen können, wodurch der Isolator geschützt werden soll.

Die EP 289 064 B1 offenbart eine Zündkerze, bei der die Isolatorsitz-Geometrie dahin verbessert wurde, dass eine kleinere Vorspannung für eine gasdichte Montage des Isolators im Gehäuse ausreicht, somit wirkt insgesamt auf den Isolator eine geringere Zugspannung bei der Montage und der Isolator hat eine verbesserte Biegefestigkeit bei Mega-Klopf-Ereignissen.

Aus der DE 10 2015 207886 A1, der DE 29 38 986 A1 und der DE 699 24 786 T2 sind Zündkerzen und aus der US 2012/240890 A1 ist eine Vorkammerzündkerze bekannt.

Aufgabe der Erfindung ist es, eine Zündkerze bereit zu stellen, bei der die Neigung zu unerwünschter Vorentflammung minimiert bzw. eliminiert wird, und die zusätzlich vor den aus den Vorentflammungsereignissen resultierenden Mega-Klopfern geschützt ist.

### Vorteil der Erfindung/ Offenbarung der Erfindung

Diese Aufgabe wird durch die erfindungsgemäße Zündkerze gelöst. Die Zündkerze weist ein Gehäuse, einen teilweise in dem Gehäuse angeordneten Isolator, eine Mittelelektrode und eine Masseelektrode auf. Das Gehäuse hat eine Längsachse, die sich vom brennraumseitigen Ende bis zum brennraumabgewandten Ende des Gehäuses erstreckt, wobei das Gehäuse entlang seiner Längsachse eine Bohrung aufweist, wodurch das Gehäuse eine Innenseite hat. Auf seiner Innenseite weist das Gehäuse einen Absatz auf. Der teilweise in der Gehäuse-Bohrung angeordnete Isolator hat eine Längsachse, die sich vom brennraumseitigen Ende bis zum brennraumabgewandten Ende des Isolators erstreckt. Der Isolator hat einen Isolatorbund, der vom Gehäuse radial umgeben ist, einen Isolatorfuß, der das brennraumseitige Ende des Isolators ist und einen kleineren Durchmesser als der Isolatorbund hat, und einen Übergangsbereich, der den Isolatorbund und den Isolatorfuß miteinander verbindet und auf dem Absatz des Gehäuses aufliegt. Die Mittelelektrode ist im Isolator angeordnet. An einem brennraumseitigen Ende des Gehäuses ist die Masseelektrode angeordnet, wobei die Masseelektrode und die Mittelelektrode so angeordnet sind, dass sie zusammen einen Zündspalt ausbilden. Des Weiteren weist die Zündkerze einen Atmungsraum auf, der am brennraumseitigen Ende der Zündkerze ausgebildet ist, wobei der Atmungsraum durch einen Abschnitt des Gehäuses und einen Abschnitt des Isolatorfußes begrenzt wird und eine Öffnung zum Brennraum hat.

Erfindungsgemäß ist vorgesehen, dass der den Atmungsraum begrenzende Abschnitt des Isolatorfußes eine Verrundung aufweist, wobei die Verrundung im Querschnitt betrachtet eine erste Schenkellänge und eine zur ersten Schenkellänge abgewinkelte zweite Schenkellänge aufweist, wobei die erste Schenkellänge größer ist als die zweite Schenkellänge, wobei die erste Schenkellänge zwischen dem Schnittpunkt der Schenkellängen miteinander und einem ersten Endpunkt der Verrundung und die zweite Schenkellänge zwischen dem Schnittpunkt der Schenkellängen miteinander und einem zweiten Endpunkt der Verrundung sich erstrecken. Durch die aus der Verrundung resultierende Kontur des Isolatorfußes ergibt sich der Vorteil, dass der Atmungsraum zwischen Gehäuse und Isolatorfuß bei normalen Betriebsbedingungen gut gespült wird, so dass sich eine gute Wärmeverteilung und Wärmeableitung im Isolatorfuß einstellt. Dadurch werden unerwünschte Vorentflammungen an der Zündkerze verhindert.

Untersuchungen der Anmelderin an Zündkerzen gemäß der Erfindung haben einen zweiten Effekt gezeigt. Bei Vorliegen einer Vorentflammung und den damit verbunden kritischen Druck- und Temperaturbedingungen, bei ca. 110 bar und ca. 850K, erhitzt sich das Gasgemisch im Atmungsraum so stark, dass es im Bereich des Isolatorfußes zu einer weiteren (zweiten) Entflammung kommt. Die Zündkerze ist danach von einem verbrannten Luft-Kraftstoffgemisch umgeben und der Atmungsraum der Zündkerze damit gefüllt. Dieses verbrannte Luft-Kraftstoffgemisch wirkt für die Zündkerze wie ein Schutzpolster gegen die Druckspitzen des Mega-Klopf-Ereignisses. Die Druckspitzen unterliegen im verbrannten Luft-Kraftstoffgemisch einer größeren Dispersion und Dämpfung als im unverbrannten Luft-Kraftstoffgemisch, deshalb werden die Druckspitzen im Schutzpolster der Zündkerze stärker gedämpft und die Druckspitzen erreichen die Zündkerze in einer deutlich abgeschwächten Form oder werden sogar komplett gedämpft. Dadurch wird die Zündkerze, insbesondere der Isolator, weniger stark durch die Druckspitzen des Megs-Klopf-Ereignisses belastet. Die Druck- und Temperaturbedingungen, ab denen der zweite Effekt dominierend wird hängen im Einzelnen von der Kombination aus Zündkerze und Motor ab.

Vorteilhafte Weiterbildungen der Erfindung sind Gegenstand der Unteransprüche.

Bei einer vorteilhaften Weiterbildung der Erfindung ist vorgesehen, dass die erste Schenkellänge mindestens das 1,5-fache, vorzugsweise mindestens das 2-fache, besonders vorzugsweise das 5-fache, der zweiten Schenkellänge beträgt. Dadurch wird sichergestellt, dass die Verrundung am Abschnitt des Isolatorfußes groß genug ist, damit die oben beschriebenen technischen Effekte entstehen können.

Bei einer Weiterbildung ist zusätzlich oder alternativ vorgesehen, dass die erste Schenkellänge maximal das 10-fache, vorzugsweise das 7-fache, der zweiten Schenkellänge beträgt.

Erfindungsgemäß erstreckt sich die erste Schenkellänge parallel zur Längsachse des Isolators und die zweite Schenkellänge senkrecht zur Längsachse des Isolators. Dadurch ergibt sich, insbesondere auch in Kombination mit der Obergrenze für die maximale erste Schenkellänge, dass der Atmungsraum eine ausreichend große Breite (Abstand zwischen Isolatorfuß und Gehäuse Innenseite senkrecht zur Längsachse an der Öffnung des Atmungsraum zum Brennraum hin) im Verhältnis zu seiner Länge (gemessen parallel zur Längsachse) hat, so dass der Atmungsraum einerseits bei normalen Betriebsbedingen ausreichend gut gespült werden kann, damit der Isolatorfuß nicht zu heiß wird und andererseits auch die die Zündkerze schützende zweite Zündung stattfinden kann.

Vorteilhafterweise kann die Verrundung durch die beiden Schenkellängen L1 und L2 sowie den beiden Winkel α₁ und α₂ beschrieben werden, wobei der Winkel α₁ sich zwischen der Tangente der Verrundung im zweiten Endpunkt der Verrundung und einer ersten durch den zweiten Endpunkt der Verrundung gehende Parallelen zur Längsachse des Isolators aufspannt, und wobei der Winkel α₂ sich zwischen der Tangente der Verrundung im ersten Endpunkt der Verrundung und einer zweiten durch den ersten Endpunkt der Verrundung gehende Parallelen zur Längsachse des Isolators aufspannt, wobei der Winkel α₁ einen Wert größer oder gleich 0° und kleiner oder gleich arctan (L2/L1) hat und/oder der Winkel α₂ einen Wert von größer oder gleich arctan (L2/L1) und kleiner oder gleich 90° hat und wobei der zweite Endpunkt der Verrundung näher am Brennraumseitigen Ende der Zündkerze ist als der erste Endpunkt der Verrundung.

Insbesondere ist die Verrundung eine konkave Verrundung am Isolatorfuß. Dies bedeutet, dass die Verrundung sich zur Längsachse des Isolators hin wölbt. Dadurch wird die Strömung besonders gut und turbulenzarm im Atmungsraum gelenkt. Durch diesen Effekt werden die heißen Gase (Restgas) effektiv aus dem Atmungsraum gespült, wodurch sich eine gute Wärmeverteilung und Wärmeableitung im Isolatorfuß einstellt.

Bei einer Weiterbildung der erfindungsgemäßen Zündkerze ist vorgesehen, dass die Verrundung sich über den gesamten den Atmungsraum begrenzenden Abschnitt des Isolatorfußes erstreckt. Dies kann insbesondere bei Zündkerzen mit kleinem Wärmewert und damit kurzem Isolatorfuß, sowie bei Vorkammer-Zündkerzen vorteilhaft sein.

Bei einer alternativen Ausgestaltung kann der Isolatorfuß auch mehrere Abschnitte aufweisen, wobei ein Abschnitt auch wiederrum mehrere Segmente aufweisen kann. Der Isolatorfuß hat einen Abschnitt, der den Atmungsraum begrenzt, wobei dieser Abschnitt mindestens ein Segment hat, das die erfindungsgemäße Verrundung aufweist. Der den Atmungsraum begrenzende Abschnitt des Isolatorfußes kann neben dem Segment mit der Verrundung auch ein oder mehrere Segmente aufweisen, die eine zylindrische und/oder konische Form oder Verrundung aufweisen. Die Segmente mit den unterschiedlichen Formen gehen stetig ineinander über. Die anderen Abschnitte des Isolatorfußes können eine zylindrische und/oder konische Form oder auch eine Verrundung aufweisen. Die Abschnitte mit den unterschiedlichen Formen gehen stetig ineinander über.

Alternativ oder zusätzlich zu der erfindungsgemäßen Verrundung kann auf dem den Atmungsraum begrenzenden Abschnitt des Isolatorfußes und/oder auf der GehäuseInnenseite, die den Atmungsraum begrenzt, mindestens teilweise eine Schicht aufgetragen sein, die dazu eingerichtet ist bei irregulären Verbrennungen im Brennraum eine zweite Zündung an der Zündkerze auszulösen. Die Schicht ist beispielsweise eine katalytische Schicht, die ab einem bestimmten Druck und/oder ab einer bestimmten Temperatur eine exotherme chemische Reaktion durchläuft, wodurch eine zweite Zündung des Luft-Kraftstoffgemisches initiiert wird, wodurch sich wiederum das Schutzpolster um die Zündkerze bildet.

Alternativ oder zusätzlich kann an der Zündkerze ein piezoelektrisches Element angeordnet sein, dass ab einem bestimmten Druck einen elektrischen Impuls freisetzt, wodurch wiederum die zweite Zündung initiiert wird und sich das Schutzpolster um die Zündkerze bildet.

Diese beiden Alternativen zum Isolatorfuß mit einem verrundeten Abschnitt können auch bei Zündkerzen angewendet werden, bei denen aus irgendeinem Grund der den Atmungsraum begrenzende Abschnitt des Isolatorfußes keine Verrundung mit zwei unterschiedlichen Schenkellängen aufweisen kann, so dass auch bei diesen Zündkerzen der vorteilhafte zweite technische Effekt realisiert werden kann.

Des Weiteren kann der zweite technische Effekt, die Erzeugung eines Schutzpolsters bei irregulären Verbrennungen im Brennraum, auch durch eine andere geometrische Ausgestaltung des Isolatorfußes erzielt werden.

Des Weiteren betrifft die Erfindung auch eine Vorkammer-Zündkerze. Die Vorkammer-Zündkerze weist ein Gehäuse auf, das eine Längsachse hat, die sich vom brennraumseitigen Ende bis zum brennraumabgewandten Ende des Gehäuses erstreckt. Entlang seiner Längsachse weist das Gehäuse eine Bohrung auf, wodurch das Gehäuse eine Innenseite hat. Das Gehäuse hat auf seiner Innenseite einen Absatz. In der Gehäuse-Bohrung ist ein Isolator teilweise angeordnet, wobei der Isolator eine Längsachse hat, die sich vom brennraumseitigen Ende bis zum brennraumabgewandten Ende des Isolators erstreckt, und wobei der Isolator einen Isolatorbund, der vom Gehäuse radial gegeben ist, einen Isolatorfuß, der das brennraumseitige Ende des Isolators ist und einen kleineren Durchmesser als der Isolatorbund hat, und einen Übergangsbereich hat, der den Isolatorbund und den Isolatorfuß miteinander verbindet und auf dem Absatz des Gehäuses aufliegt. Des Weiteren weist die Zündkerze auch eine im Isolator angeordnete Mittelelektrode, eine an einem brennraumseitigen Ende des Gehäuses angeordnete Kappe, die eine Vorkammer ausbildet, eine am Gehäuse oder an der Kappe angeordnete Masseelektrode, wobei die Masseelektrode und die Mittelelektrode so angeordnet sind, dass sie zusammen einen Zündspalt ausbilden, und einen Atmungsraum auf, der am brennraumseitigen Ende der Zündkerze ausgebildet ist, wobei der Atmungsraum durch einen Abschnitt der Innenseite des Gehäuses und einen Abschnitt des Isolatorfußes begrenzt wird und eine Öffnung zum von der Kappe umschlossenen Brennraumvolumen hat. Erfindungsgemäß weist der den Atmungsraum begrenzende Abschnitt des Isolatorfußes eine Verrundung auf, wobei die Verrundung im Querschnitt betrachtet eine erste Schenkellänge und eine zur ersten Schenkellänge abgewinkelte zweite Schenkellänge aufweist, wobei die erste Schenkellänge größer ist als die zweite Schenkellänge, wobei die erste Schenkellänge zwischen dem Schnittpunkt der Schenkellängen miteinander und einem ersten Endpunkt der Verrundung und die zweite Schenkellänge zwischen dem Schnittpunkt der Schenkellängen miteinander und einem zweiten Endpunkt der Verrundung sich erstrecken.

Daraus ergibt sich der Vorteil, dass der Atmungsraum zwischen Gehäuse und Isolatorfuß bei normalen Betriebsbedingungen gut gespült wird, so dass sich eine gute Wärmeverteilung und Wärmeableitung im Isolatorfuß einstellt, wodurch erreicht wird, dass unerwünschte Vorentflammungen an der Zündkerze nicht auftreten.

Die erfindungsgemäße Vorkammer-Zündkerze kann mit den Merkmalen der oben beschriebenen Weiterbildungen der erfindungsgemäßen Zündkerze auch weitergebildet werden.

### Kurze Beschreibung der Zeichnungen

Nachfolgend wird ein Ausführungsbeispiel der Erfindung unter Bezugnahme auf die begleitende Zeichnung im Detail beschrieben. Dabei zeigen:
Figur 1eine bekannte Zündkerze,
Figur 2einen Ausschnitt des Isolators mit einer erfindungsgemäßen Verrundung am Isolatorfuß,
Figur 3eine schematische Darstellung des Atmungsraums für zwei Ausführungsbeispiele, und
Figur 4zeigt eine Vielzahl von Ausführungen der erfindungsgemäßen Verrundung am Isolatorfuß.

### Ausführungsform der Erfindung

Figur 1 zeigt in einer halb geschnittenen Ansicht eine allgemein bekannte Zündkerze 1. Diese Übersichtsfigur dient dazu die verschiedenen Komponenten und Abschnitte der Zündkerze einzuführen und gegeneinander abzugrenzen. Die in den Figur 2 bis 4 gezeigten Ausführungsbeispiele für einen Isolatorfuß mit einer erfindungsgemäßen Verrundung können bei einer Zündkerze gemäß Figur 1 angewendet werden.

Die Zündkerze 1 umfasst ein Gehäuse 2. In das Gehäuse 2 ist ein Isolator 3 eingesetzt. Das Gehäuse 2 und der Isolator 3 haben jeweils eine Bohrung und haben jeder eine Längsachse, die mit der Mittelachse 8 der Zündkerze zusammenfallen. In den Isolator 3 ist eine Mittelelektrode 4 eingesetzt. Des Weiteren steckt in dem Isolator 3 ein Anschlussbolzen 5. Zwischen der Mittelelektrode 4 und dem Anschlussbolzen 5 befindet sich ein Widerstandselement 6 im Isolator 3. Das Widerstandselement 6 verbindet die Mittelelektrode 4 elektrisch leitend mit dem Anschlussbolzen 5. An das Gehäuse 2 ist auf der brennraumzugewandten Seite eine Masseelektrode 7 elektrisch leitend angebunden. Zwischen der Masseelektrode 7 und der Mittelelektrode 4 wird der entsprechende Zündfunken erzeugt. Die Zündkerze 1 erstreckt sich um die Mittelachse 8.

Das Gehäuse 2 weist einen Schaft 9 auf. An diesem Schaft 9 sind ein Mehrkant 10, ein Schrumpfeinstich 11 und Gewinde 12 ausgebildet. Das Gewinde 12 dient zum Einschrauben der Zündkerze 1 in eine Brennkraftmaschine.

Der Anschlussbolzen 5 umfasst einen Bolzenschaft 14, der sich entlang der Mittelachse 8 erstreckt, und einen Bund 13. Mit dem Bund 13 liegt der Anschlussbolzen 5 auf dem Isolator 3 auf.

Der Isolator 3 weist einen Isolatorkopf 31, einen Isolatorbund 32 und einen Isolatorfuß 34 auf. Der Isolatorkopf 31 ist das brennraumabgewandte Ende des Isolators 3 und ragt auf der brennraumabgewandten Seite der Zündkerze 1 aus dem Gehäuse 2 heraus. Der Isolatorfuß 34 ist das brennraumzugewandte Ende des Isolators 3. Zwischen Isolatorkopf 31 und Isolatorfuß 34 ist der Isolatorbund 32 angeordnet. Der Isolatorbund 32 ist radial vom Gehäuse 2 umgeben. Zwischen Isolatorbund 32 und Isolatorfuß 34 gibt es einen Übergangsbereich 33, mit dem der Isolator 3 auf dem Absatz 22 des Gehäuses 2 aufliegt. In Figur 1 sind die Übergänge 33a, 33b vom Isolatorbund 32 zum Übergangsbereich 33 sowie vom Übergangsbereich 33 zum Isolatorfuß 34 gekennzeichnet.

Der Isolatorfuß 34 erstreckt sich von der Fußkehle 33b, die der Übergang vom Übergangsbereich 33 zum Isolatorfuß 34 ist und typischerweise als Verrundung ausgeformt ist, bis zur Isolatorfußspitze, die das brennraumseitige Ende des Isolatorfußes 34 ist. Der Isolatorfuß 34 der Zündkerze 1 in Figur 1 hat eine konische Form und kann in zwei Abschnitt 341, 348 unterteilt werden. Direkt an die Fußkehle 33b grenzt der erste Abschnitt 341 des Isolatorfußes 34 an. Der erste Abschnitt 341 des Isolatorfußes 34 ist radial von einem auf der Innenseite des Gehäuses 2 angeordneten Vorsprungs 23 umgeben. Der Vorsprung 23 wird auf der brennraumabgewandten Seite durch den Absatz 22 begrenzt, auf dem der Isolator 3 aufliegt, und auf seiner brennraumzugewandten Seite durch einen Abschnitt 22b begrenzt, bei dem sich der Gehäuse-Innendurchmesser wieder vergrößert. Der Vorsprung 23 selbst hat einen im Wesentlichen konstanten Innendurchmesser. Zusammen mit diesem Vorsprung 23 bildet der erste Abschnitt 341 einen schmalen Spalt 51, einen sogenannten Flaschenhals. Dieser schmale Spalt 51 hat eine wesentlich kleinere Breite und somit ein wesentlich kleineres Volumen als der Atmungsraum 50 und gehört im Rahmen dieser Anmeldung nicht zum Atmungsraum 50. Der Atmungsraum 50 erstreckt sich von dem brennraumseitigen Ende des Spaltes 51 bis zur brennraumseitigen Stirnseite des Gehäuses 2. Des Weiteren wird der Atmungsraum 50 von einem Abschnitt 24 des Gehäuses und einem zweiten Abschnitt 348 des Isolatorfußes 34 begrenzt.

Alternative kann das Gehäuse 2 auch nur den Absatz 22 aufweisen, auf dem der Isolator 2 aufliegt, und in Richtung Brennraum einen konstanten oder sich konischen vergrößern Innendurchmesser aufweisen. In diesem Fall gibt es keinen schmalen Spalt 51 und der Atmungsraum 50 beginnt direkt an dem brennraumzugewandten Ende der Fußkehle 33b.

Nicht gezeigt in Figur 1 ist eine Innendichtung, die beispielsweise zwischen dem Absatz 22 des Gehäuses 2 und dem Übergangsbereich 33 des Isolators 3 angeordnet sein kann und so den Zwischenraum zwischen Gehäuse 2 und Isolator 3 abdichtet.

In Figur 2 ist eine schematische Darstellung des Isolatorfußes 34 gezeigt. Diese Darstellung dient zur Verdeutlichung der verschiedenen Abschnitte des Isolatorfußes 34 sowie der Darstellung der Schenkellängen L1, L2 sowie der Winkel α1, α2. Der Isolatorfuß 34 kann in diesem Beispiel in zwei Abschnitte 341, 348 unterteilt werden. Der erste Abschnitt 341 hat eine zylindrische Form und könnte beispielsweise den schmalen Spalt 51 unterhalb der Fußkehle 33b begrenzen. Der zweite Abschnitt 348 hat zwei Segmente 342, 343. Das erste Segment 342 weist die erfindungsgemäße Verrundung 345 auf. Das zweite Segment 343 hat eine konische Form und einen kleineren Außendurchmesser als der erste Abschnitt 341.

Die Verrundung 345 hat ihren ersten Endpunkt 346 am Übergangspunkt zum ersten Abschnitt 341 des Isolatorfußes 34. In dieser Figur ist der Übergangspunkt als Ecke dargestellt. Die Verrundung 345 hat ihren zweiten Endpunkt 347 am Übergangspunkt zum zweiten Segment 343. Dieser Übergangspunkt ergibt sich dadurch, dass der Winkel α1 zu einer Parallelen der Längsachse 8 des Isolators 3, die durch den zweiten Endpunkt 347 geht, minimal wird und bleibt oder minimal ist oder das Vorzeichen ändert. In dem hier gezeigten Beispiel wird α1 = 0 und bleibt bei 0, da das zweite Segment 343 eine zylindrische Form hat. Die Schenkellängen L1, L2 erstecken sich parallel bzw. senkrecht zur Längsachse 8 des Isolators 3. Dabei wird eine Schenkellänge immer zwischen dem Schnittpunkt der Schenkel miteinander und dem ersten bzw. zweiten Endpunkt 346, 347 der Verrundung 345 gemessen.

Beispielsweise kann die erste Schenkellänge L1 größer oder gleich 3 mm und kleiner oder gleich 20 mm sein. Die zweite Schenkellänge L2 hat dann beispielsweise einen Wert von gleich oder größer 0,6 mm und kleiner oder gleich 3 mm.

In Figur 3 sind zwei Beispiele gezeigt, bei denen der den Atmungsraum 50 begrenzende Abschnitt 24 des Gehäuses 2 und der den Atmungsraum 50 begrenzende Abschnitt 348 des Isolatorfußes 34 und somit auch der resultierende Atmungsraum 50 gezeigt sind. Angedeutet ist der Vorsprung 23 auf der Innenseite des Gehäuses 2 sowie der erste Abschnitt 341 des Isolatorfußes 34, der zusammen mit dem Vorsprung 23 den schmalen Spalt 51 bildet. In Richtung Brennraum grenzt an den schmalen Spalt 51 der Atmungsraum 50 an, der von einem zweiten Abschnitt 348 des Isolatorfußes 34 und einem Gehäuseabschnitt 24 begrenzt wird. Beispielhaft ist zu sehen, dass beim Gehäuse 2 und beim Isolator 3 Kanten und Ecken eckig, konisch oder mit Verrundungen ausgebildet sind.

In Figur 3a und 3b hat der zweite Abschnitt des Isolatorfußes 34 immer ein zweites Segment 343, das eine konvexe Verrundung aufweist. Die erfindungsgemäße Verrundung 345 hat eine konkave Form. Der zweite Endpunkt 347 der erfindungsgemäßen Verrundung 345 ergibt sich an dem Punkt, wenn der Winkel α1 minimal wird. Bei Figur 3a wird α1=0°, L1 ist 4,2 mm und L2 ist 1,2 mm. Für das Ausführungsbeispiel gemäß Figur 3a ergibt sich ein Verhältnis von L1/L2 von 3,5.

Bei Figur 3b wird α1 minimal und ist dabei ungleich 0°. Beispielsweise können L1 = 2 mm und L2 = 1 mm sein, somit ergibt sich ein Verhältnis von L1 zu L2 von 2. Im zweiten Segment 343 nimmt der Winkel α1 für eine Tangente entlang der Oberfläche des zweiten Segments 343 wieder zu. Mit anderen Worten der Krümmungsradius der Verrundung 345 des ersten Segments 342 hat ein anderes Vorzeichen als der Krümmungsradius der Verrundung des zweiten Segments 343. Der Punkt, in dem der Krümmungsradius sein Vorzeichnen wechselt ist der zweite Endpunkt 347 der erfindungsgemäßen Verrundung 345. Die erfindungsgemäße Verrundung 345 muss nicht in einer Geraden enden.

Figur 4 zeigt eine Reihe von verschiedenen Ausgestaltungen des Isolatorfußes 34, dabei ist die Aufzählung nicht abschließend. Bei allen Ausgestaltungen hier hat der Isolatorfuß 34 einen ersten Abschnitt 341, der zwischen der Fußkehle 33b und dem Abschnitt 348 des Isolatorfußes 34 mit der erfindungsgemäßen Verrundung 345 ausgebildet ist. Dieser erste Abschnitt 341 kann zusammen mit einem am Gehäuse 2 ausgebildeten Vorsprung 23 den schmalen Spalt 51 bilden oder kann parallel zur Längsachse gemessen so kurz sein, dass dieser Abschnitt quasi vernachlässigbar ist. Des Weiteren zeigen alle Ausführungsformen den zweiten Abschnitt 348 des Isolatorfußes 34, der ein erstens Segment 342 mit der erfindungsgemäßen Verrundung 345 und teilweise ein zweites Segment 343 ohne erfindungsgemäße Verrundung hat. Für alle Ausführungsbeispiele sind die Schenkellängen L1 und L2 sowie die ungefähre Position des ersten und des zweiten Endpunkts 346, 347 der erfindungsgemäßen Verrundung 345 eingetragen.

In Figur 4a hat der erste Abschnitt 341 eine zylindrische Form. Die erfindungsgemäße Verrundung 345 hat an ihrem ersten Endpunkt 346 α2= 90° und an ihrem zweiten Endpunkt 347 α1=0°. Am zweiten Endpunkt 347 geht die Verrundung 345 in eine Gerade über, die in die zylindrische Form des zweiten Segments 343 übergeht.

Figur 4b unterscheidet sich von Figur 4a dadurch, dass der erste Endpunkt 346 der erfindungsgemäßen Verrundung 345 radial weiter innen ist und nicht direkt auf der Kante und Übergang zum ersten Abschnitt 341 des Isolatorfußes 34 liegt. In diesem Beispiel geht die Verrundung 345 in ihrem ersten Endpunkt 346 auch in eine Gerade über.

Figur 4c unterscheidet sich von Figur 4a dadurch, dass im ersten Endpunkt 346 die Tangente einen Winkel α2 von kleiner 90° und größer 45° hat.

Figur 4d unterscheidet sich von Figur 4a dadurch, dass der erste Abschnitt 341 eine konische Form hat.

Figur 4e unterscheidet sich von Figur 4a dadurch, dass der zweite Abschnitt 348 des Isolatorfuß 34 nur das erste Segment 342 mit der erfindungsgemäßen Verrundung 345 aufweist.

Figur 4f unterscheidet sich von der Figur 4a dadurch, dass im zweiten Endpunkt 347 der Winkel α1 größer als 0° und kleiner als 45 ° ist.

Figur 4g unterscheidet sich von Figur 4 a dadurch, dass das zweite Segment 343 eine konische Form hat.

Figur 4h unterscheidet sich von Figur 4d dadurch, dass im ersten Endpunkt 346 der erfindungsgemäßen Verrundung 345 der Winkel α2 kleiner ist als 90° und größer ist als 45°.

Figur 4i unterscheidet sich von Figur 4f dadurch, dass das zweite Segment 343 eine konische Form hat.

Alle gezeigten Kanten können auch abgeschrägt sein oder kleine konvexe Verrundungen haben.

Die hier gezeigten Ausführungsformen für einen Isolatorfuß mit einer erfindungsgemäßen Verrundung können auch bei einer Vorkammer-Zündkerze verwendet werden.

## Patentansprüche

1. Zündkerze (1), aufweisend
• ein Gehäuse (2), wobei das Gehäuse (2) eine Längsachse (8) hat, die sich vom brennraumseitigen Ende bis zum brennraumabgewandten Ende des Gehäuses (2) erstreckt, und wobei das Gehäuse (2) entlang seiner Längsachse (8) eine Bohrung aufweist, wodurch das Gehäuse (2) eine Innenseite hat, wobei das Gehäuse (2) auf seiner Innenseite einen Absatz (22) aufweist,
• einen teilweise in der Gehäuse-Bohrung angeordneten Isolator (3), wobei der Isolator (3) eine Längsachse (8) hat, die sich vom brennraumseitigen Ende bis zum brennraumabgewandten Ende des Isolators (3) erstreckt, und wobei der Isolator (3) einen Isolatorbund (32), der vom Gehäuse (2) radial gegeben ist, einen Isolatorfuß (34), der das brennraumseitige Ende des Isolators (3) ist und einen kleineren Durchmesser als der Isolatorbund (32) hat, und einen Übergangsbereich (33) hat, der den Isolatorbund (32) und den Isolatorfuß (34) miteinander verbindet und auf dem Absatz (22) des Gehäuses (2) aufliegt, wobei der Isolatorfuß (34) in einen ersten Abschnitt (341) und einen zweiten Abschnitt (348) unterteilt wird, von der der erste Abschnitt (341) radial von einem auf der Innenseite des Gehäuses (2) angeordneten Vorsprung (23) umgeben ist, der auf der brennraumabgewandten Seite durch den Absatz (22) begrenzt wird,
• eine im Isolator (3) angeordnete Mittelelektrode (4),
• eine an einem brennraumseitigen Ende des Gehäuses (2) angeordnete Masseelektrode (7), wobei die Masseelektrode (7) und die Mittelelektrode (4) so angeordnet sind, dass sie zusammen einen Zündspalt ausbilden, und
• einen Atmungsraum (50), der am brennraumseitigen Ende der Zündkerze ausgebildet ist, wobei der Atmungsraum (50) durch einen Abschnitt (24) des Gehäuses (2) und einen Abschnitt (348) des Isolatorfußes (34) begrenzt wird und eine Öffnung zum Brennraum hat,
wobei der den Atmungsraum (50) begrenzende zweite Abschnitt (348) des Isolatorfußes (34) eine Verrundung (345) aufweist, wobei die Verrundung (345) im Querschnitt betrachtet eine erste Schenkellänge L1 und eine zur ersten Schenkellänge L1 abgewinkelte zweite Schenkellänge L2 aufweist, wobei die erste Schenkellänge L1 parallel zur Längsachse (8) des Isolators (3) und die zweite Schenkellänge L2 senkrecht zur Längsachse (8) des Isolators (3) sich erstrecken und die erste Schenkellänge L1 die Länge der parallel zur Längsachse (8) des Isolators (3) projizierte Verrundung und die zweite Schenkellänge L2 die Länge der senkrecht zur Längsachse (8) des Isolators (3) projizierten Verrundung ist, so dass die erste Schenkellänge L1 zwischen dem Schnittpunkt der Schenkellängen miteinander und einem ersten Endpunkt (346) der Verrundung (345) und die zweite Schenkellänge L2 zwischen dem Schnittpunkt der Schenkellängen miteinander und einem zweiten Endpunkt (347) der Verrundung (345) sich erstrecken, **dadurch gekennzeichnet, dass** die erste Schenkellänge L1 größer ist als die zweite Schenkellänge L2.

2. Zündkerze (1) nach Anspruch 1, **dadurch gekennzeichnet, dass** die erste Schenkellänge L1 mindestens das 1,5-fache, vorzugsweise mindestens das 2-fache, besonders vorzugsweise das 5-fache, der zweiten Schenkellänge L2 beträgt.

3. Zündkerze (1) nach Anspruch 1 oder Anspruch 2, **dadurch gekennzeichnet, dass** die erste Schenkellänge L1 maximal das 10-fache, vorzugsweise das 7-fache, der zweiten Schenkellänge L2 beträgt.

4. Zündkerze (1) nach einem der vorherigen Ansprüchen, **dadurch gekennzeichnet, dass** die Verrundung (345) durch die beiden Schenkellängen L1, L2 und den beiden Winkel α₁ und α₂ beschrieben wird, wobei der Winkel α₁ sich zwischen der Tangente der Verrundung im zweiten Endpunkt (347) der Verrundung und einer ersten durch den zweiten Endpunkt (347) der Verrundung gehende Parallelen zur Längsachse des Isolators aufspannt, und wobei der Winkel α₂ sich zwischen der Tangente der Verrundung im ersten Endpunkt (346) der Verrundung und einer zweiten durch den zweiten Endpunkt (346) der Verrundung gehende Parallelen zur Längsachse (8) des Isolators aufspannt, wobei der Winkel α₁ einen Wert größer oder gleich 0° und kleiner oder gleich arctan (L2/L1) hat und/oder der Winkel α₂ einen Wert von größer oder gleich arctan (L2/L1) und kleiner oder gleich 90° hat und wobei der zweite Endpunkt (347) der Verrundung näher am brennraumseitigen Ende der Zündkerze (1) ist als der erste Endpunkt (346) der Verrundung.

5. Zündkerze (1) nach einem der vorherigen Ansprüche, **dadurch gekennzeichnet, dass** die Verrundung (345) eine konkave Verrundung am Isolatorfuß (34) ist.

6. Zündkerze (1) nach einem der vorherigen Ansprüche, **dadurch gekennzeichnet, dass** die Verrundung (345) sich über den gesamten den Atmungsraum begrenzenden Abschnitt (342) des Isolatorfußes erstreckt.

7. Zündkerze (1) nach einem der vorherigen Ansprüche, **dadurch gekennzeichnet, dass** auf dem den Atmungsraum (50) begrenzenden Abschnitt (348) des Isolatorfußes (34) mindestens teilweise eine Schicht aufgetragen ist, die dazu eingerichtet ist bei irregulären Verbrennungen im Brennraum eine Entflammung an der Zündkerze (1) auszulösen.

8. Vorkammer-Zündkerze, aufweisend
• ein Gehäuse, wobei das Gehäuse eine Längsachse hat, die sich vom brennraumseitigen Ende bis zum brennraumabgewandten Ende des Gehäuses erstreckt, und wobei das Gehäuse entlang seiner Längsachse eine Bohrung aufweist, wodurch das Gehäuse eine Innenseite hat, wobei das Gehäuse auf seiner Innenseite einen Absatz aufweist,
• einen teilweise in der Gehäuse-Bohrung angeordneten Isolator, wobei der Isolator eine Längsachse hat, die sich vom brennraumseitigen Ende bis zum brennraumabgewandten Ende des Isolators erstreckt, und wobei der Isolator einen Isolatorbund, der vom Gehäuse radial gegeben ist, einen Isolatorfuß, der das brennraumseitige End des Isolators ist und einen kleineren Durchmesser als der Isolatorbund hat, und einen Übergangsbereich hat, der den Isolatorbund und den Isolatorfuß miteinander verbindet und auf dem Absatz des Gehäuses aufliegt, wobei der Isolatorfuß (34) in einen ersten Abschnitt (341) und einen zweiten Abschnitt (348) unterteilt wird, von der der erste Abschnitt (341) radial von einem auf der Innenseite des Gehäuses (2) angeordneten Vorsprung (23) umgeben ist, der auf der brennraumabgewandten Seite durch den Absatz (22) begrenzt wird,
• eine im Isolator angeordnete Mittelelektrode,
• eine an einem brennraumseitigen Ende des Gehäuses angeordnete Kappe, die eine Vorkammer ausbildet,
• eine am Gehäuse oder an der Kappe angeordnete Masseelektrode, wobei die Masseelektrode und die Mittelelektrode so angeordnet sind, dass sie zusammen einen Zündspalt ausbilden, und
• einen Atmungsraum, der am brennraumseitigen Ende der Zündkerze ausgebildet ist, wobei der Atmungsraum durch einen Abschnitt des Gehäuses und einen Abschnitt des Isolatorfußes begrenzt wird und eine Öffnung zum von der Kappe umschlossenen Brennraumvolumen hat,
**dadurch gekennzeichnet, dass** der den Atmungsraum zweite begrenzende Abschnitt des Isolatorfußes eine Verrundung aufweist, wobei die Verrundung im Querschnitt betrachtet eine erste Schenkellänge und eine zur ersten Schenkellänge abgewinkelte zweite Schenkellänge aufweist, wobei die erste Schenkellänge größer ist als die zweite Schenkellänge, wobei die erste Schenkellänge L1 parallel zur Längsachse (8) des Isolators (3) und die zweite Schenkellänge L2 senkrecht zur Längsachse (8) des Isolators (3) sich erstrecken und die erste Schenkellänge L1 die Länge der parallel zur Längsachse (8) des Isolators (3) projizierte Verrundung und die zweite Schenkellänge L2 die Länge der senkrecht zur Längsachse (8) des Isolators (3) projizierten Verrundung ist, so dass die erste Schenkellänge zwischen dem Schnittpunkt der Schenkellängen miteinander und einem ersten Endpunkt der Verrundung und die zweite Schenkellänge zwischen dem Schnittpunkt der Schenkellängen miteinander und einem zweiten Endpunkt der Verrundung sich erstrecken.

## Claims

1. Spark plug (1), having
• a housing (2), wherein the housing (2) has a longitudinal axis (8) which extends from the combustion chamber-side end to the end of the housing (2) remote from the combustion chamber, and wherein the housing (2) has a bore along its longitudinal axis (8), as a result of which the housing (2) has an inner face, wherein the housing (2) has a shoulder (22) on its inner face,
• an insulator (3) partially arranged in the housing bore, wherein the insulator (3) has a longitudinal axis (8) which extends from the combustion chamber-side end to the end of the insulator (3) remote from the combustion chamber, and wherein the insulator (3) has an insulator collar (32), which is radially provided by the housing (2), an insulator foot (34), which is the combustion chamber-side end of the insulator (3) and has a smaller diameter than the insulator collar (32), and a transition region (33), which connects the insulator collar (32) and the insulator foot (34) to each other and rests on the shoulder (22) of the housing (2), wherein the insulator foot (34) is divided into a first section (341) and a second section (348), the first section (341) of which is radially surrounded by a projection (23) which is arranged on the inner face of the housing (2) and is delimited by the shoulder (22) on the side remote from the combustion chamber,
• a centre electrode (4) arranged in the insulator (3),
• an earth electrode (7) arranged at a combustion chamber-side end of the housing (2), wherein the earth electrode (7) and the centre electrode (4) are arranged such that they together form a spark gap, and
• a breathing space (50) which is formed at the combustion chamber-side end of the spark plug, wherein the breathing space (50) is delimited by a section (24) of the housing (2) and a section (348) of the insulator foot (34) and has an opening to the combustion chamber,
wherein the second section (348) of the insulator foot (34) delimiting the breathing space (50) has a rounded portion (345), wherein the rounded portion (345), as viewed in cross section, has a first limb length L1 and a second limb length L2 that is angled in relation to the first limb length L1,
wherein the first limb length L1 extends parallel to the longitudinal axis (8) of the insulator (3) and the second limb length L2 extends perpendicular to the longitudinal axis (8) of the insulator (3) and the first limb length L1 is the length of the rounded portion projected parallel to the longitudinal axis (8) of the insulator (3) and the second limb length L2 is the length of the rounded portion projected perpendicular to the longitudinal axis (8) of the insulator (3), and therefore the first limb length L1 extends between the point of intersection of the limb lengths with each other and a first end point (346) of the rounded portion (345) and the second limb length L2 extends between the point of intersection of the limb lengths with each other and a second end point (347) of the rounded portion (345), **characterized in that** the first limb length L1 is greater than the second limb length L2.

2. Spark plug (1) according to Claim 1, **characterized in that** the first limb length L1 is at least 1.5 times, preferably at least 2 times, particularly preferably 5 times, the second limb length L2.

3. Spark plug (1) according to Claim 1 or Claim 2, **characterized in that** the first limb length L1 is at most 10 times, preferably 7 times, the second limb length L2.

4. Spark plug (1) according to any of the preceding claims, **characterized in that** the rounded portion (345) is described by the two limb lengths L1, L2 and the two angles α₁ and α₂, wherein the angle α₁ stretches between the tangent of the rounded portion in the second end point (347) of the rounded portion and a first parallel to the longitudinal axis of the insulator passing through the second end point (347) of the rounded portion, and wherein the angle α₂ stretches between the tangent of the rounded portion in the first end point (346) of the rounded portion and a second parallel to the longitudinal axis (8) of the insulator passing through the second end point (346) of the rounded portion, wherein the angle α₁ has a value of greater than or equal to 0° and less than or equal to arctan (L2/L1) and/or the angle α₂ has a value of greater than or equal to arctan (L2/L1) and less than or equal to 90°, and wherein the second end point (347) of the rounded portion is closer to the combustion chamber-side end of the spark plug (1) than the first end point (346) of the rounded portion.

5. Spark plug (1) according to any of the preceding claims, **characterized in that** the rounded portion (345) is a concave rounded portion at the insulator foot (34).

6. Spark plug (1) according to any of the preceding claims, **characterized in that** the rounded portion (345) extends over the entire section (342) of the insulator foot delimiting the breathing space.

7. Spark plug (1) according to any of the preceding claims, **characterized in that** a layer is at least partially applied to the section (348) of the insulator foot (34) delimiting the breathing space (50), the layer being designed to trigger ignition at the spark plug (1) in the event of irregular combustion in the combustion chamber.

8. Pre-chamber spark plug, having
• a housing, wherein the housing has a longitudinal axis which extends from the combustion chamber-side end to the end of the housing remote from the combustion chamber, and wherein the housing has a bore along its longitudinal axis, as a result of which the housing has an inner face, wherein the housing has a shoulder on its inner face,
• an insulator partially arranged in the housing bore, wherein the insulator has a longitudinal axis which extends from the combustion chamber-side end to the end of the insulator remote from the combustion chamber, and wherein the insulator has an insulator collar, which is radially provided by the housing, an insulator foot, which is the combustion chamber-side end of the insulator and has a smaller diameter than the insulator collar, and a transition region, which connects the insulator collar and the insulator foot to each other and rests on the shoulder of the housing, wherein the insulator foot (34) is divided into a first section (341) and a second section (348), the first section (341) of which is radially surrounded by a projection (23) which is arranged on the inner face of the housing (2) and is delimited by the shoulder (22) on the side remote from the combustion chamber,
• a centre electrode arranged in the insulator,
• a cap which is arranged at a combustion chamber-side end of the housing and forms a pre-chamber,
• an earth electrode arranged on the housing or on the cap, wherein the earth electrode and the centre electrode are arranged such that they together form a spark gap, and
• a breathing space which is formed at the combustion chamber-side end of the spark plug, wherein the breathing space is delimited by a section of the housing and a section of the insulator foot and has an opening to the combustion chamber volume enclosed by the cap,
**characterized in that** the second section of the insulator foot delimiting the breathing space has a rounded portion, wherein the rounded portion, as viewed in cross section, has a first limb length and a second limb length that is angled in relation to the first limb length, wherein the first limb length is greater than the second limb length, wherein the first limb length L1 extends parallel to the longitudinal axis (8) of the insulator (3) and the second limb length L2 extends perpendicular to the longitudinal axis (8) of the insulator (3) and the first limb length L1 is the length of the rounded portion projected parallel to the longitudinal axis (8) of the insulator (3) and the second limb length L2 is the length of the rounded portion projected perpendicular to the longitudinal axis (8) of the insulator (3), and therefore the first limb length extends between the point of intersection of the limb lengths with each other and a first end point of the rounded portion and the second limb length extends between the point of intersection of the limb lengths with each other and a second end point of the rounded portion.

## Revendications

1. Bougie d'allumage (1), comportant
• un boîtier (2), le boîtier (2) ayant un axe longitudinal (8) qui s'étend depuis l'extrémité côté chambre de combustion jusqu'à l'extrémité du boîtier (2) opposée à la chambre de combustion, et le boîtier (2) comportant le long de son axe longitudinal (8) un alésage, le boîtier (2) ayant ainsi un côté intérieur, le boîtier (2) comportant sur son côté intérieur un épaulement (22),
• un isolateur (3) disposé en partie dans l'alésage de boîtier, l'isolateur (3) ayant un axe longitudinal (8) qui s'étend depuis l'extrémité côté chambre de combustion jusqu'à l'extrémité de l'isolateur (3) opposée à la chambre de combustion, et l'isolateur (3) ayant un collet (32) d'isolateur, qui est prévu radialement par le boîtier (2), un pied (34) d'isolateur, qui est l'extrémité de l'isolateur (3) côté chambre de combustion et qui a un diamètre plus petit que celui du collet (32) d'isolateur, et une zone de transition (33), qui relie entre eux le collet (32) d'isolateur et le pied (34) d'isolateur et qui repose sur l'épaulement (22) du boîtier (2), le pied (34) d'isolateur étant divisé en une première section (341) et en une seconde section (348), depuis laquelle la première section (341) est entourée radialement par une partie faisant saillie (23) disposée sur le côté intérieur du boîtier (2), qui est délimitée par l'épaulement (22) sur le côté opposé à la chambre de combustion,
• une électrode centrale (4) disposée dans l'isolateur (3),
• une électrode de masse (7) disposée sur une extrémité côté chambre de combustion du boîtier (2), l'électrode de masse (7) et l'électrode centrale (4) étant disposées de telle sorte qu'elles réalisent ensemble une fente d'allumage, et
• une chambre de respiration (50), qui est réalisée sur l'extrémité côté chambre de combustion de la bougie d'allumage, la chambre de respiration (50) étant délimitée par une section (24) du boîtier (2) et une section (348) du pied (34) d'isolateur et ayant une ouverture menant à la chambre de combustion,
la seconde section (348) du pied (34) d'isolateur délimitant la chambre de respiration (50) comportant un arrondi (345), l'arrondi (345) présentant, vu dans la section transversale, une première longueur de branche L1 et une seconde longueur de branche L2 coudée par rapport à la première longueur de branche L1,
la première longueur de branche L1 s'étendant parallèlement à l'axe longitudinal (8) de l'isolateur (3) et la seconde longueur de branche L2 s'étendant perpendiculairement à l'axe longitudinal (8) de l'isolateur (3) et la première longueur de branche L1 étant la longueur de l'arrondi projeté parallèlement à l'axe longitudinal (8) de l'isolateur (3) et la seconde longueur de branche L2 ayant la longueur de l'arrondi projeté perpendiculairement à l'axe longitudinal (8) de l'isolateur (3) de telle sorte que la première longueur de branche L1 s'étend entre le point d'intersection des longueurs de branche entre elles et un premier point d'extrémité (346) de l'arrondi (345) et la seconde longueur de branche L2 s'étendant entre le point d'intersection des longueurs de branche entre elles et un second point d'extrémité (347) de l'arrondi (345), **caractérisée en ce que** la première longueur de branche L1 est supérieure à la seconde longueur de branche L2.

2. Bougie d'allumage (1) selon la revendication 1, **caractérisée en ce que** la première longueur de branche L1 est égale au moins à 1,5 fois, de préférence au moins à 2 fois, en particulier de préférence à 5 fois la seconde longueur de branche L2.

3. Bougie d'allumage (1) selon la revendication 1 ou la revendication 2, **caractérisée en ce que** la première longueur de branche L1 est égale au maximum à 10 fois, de préférence à 7 fois, la seconde longueur de branche L2.

4. Bougie d'allumage (1) selon l'une des revendications précédentes, **caractérisée en ce que** l'arrondi (345) est décrit par les deux longueurs de branche L1, L2 et les deux angles α₁ et α₂, l'angle α₁, étant formé entre la tangente de l'arrondi dans le second point d'extrémité (347) de l'arrondi et une première parallèle passant par le second point d'extrémité (347) de l'arrondi à l'axe longitudinal de l'isolateur, et l'angle α₂ étant formé entre la tangente de l'arrondi dans le premier point d'extrémité (346) de l'arrondi et une seconde parallèle passant par le second point d'extrémité (346) de l'arrondi à l'axe longitudinal (8) de l'isolateur, l'angle α₁ présentant une valeur supérieure ou égale à 0° et inférieure ou égale à arctan (L2/L1) et/ou l'angle α₂ présentant une valeur supérieure ou égale à arctan (L2/L1) et inférieure ou égale à 90° et le second point d'extrémité (347) de l'arrondi étant plus proche de l'extrémité côté chambre de combustion de la bougie d'allumage (1) que du premier point d'extrémité (346) de l'arrondi.

5. Bougie d'allumage (1) selon l'une des revendications précédentes, **caractérisée en ce que** l'arrondi (345) est un arrondi concave sur le pied (34) d'isolateur.

6. Bougie d'allumage (1) selon l'une des revendications précédentes, **caractérisée en ce que** l'arrondi (345) s'étend au-delà de la totalité de la section (342) du pied d'isolateur délimitant la chambre de respiration.

7. Bougie d'allumage (1) selon l'une des revendications précédentes, **caractérisée en ce qu'**est appliquée au moins en partie sur la section (348) du pied (34) d'isolateur délimitant la chambre de respiration (50) une couche, qui est mise au point pour déclencher une inflammation sur la bougie d'allumage (1) lors de combustions irrégulières dans la chambre de combustion.

8. Bougie d'allumage de pré-chambre, comportant
• un boîtier, le boîtier ayant un axe longitudinal qui s'étend depuis l'extrémité côté chambre de combustion jusqu'à l'extrémité du boîtier opposée à la chambre de combustion, et le boîtier comportant le long de son axe longitudinal un alésage, le boîtier ayant ainsi un côté intérieur, le boîtier comportant sur son côté intérieur un épaulement,
• un isolateur disposé en partie dans l'alésage de boîtier, l'isolateur ayant un axe longitudinal qui s'étend depuis l'extrémité côté chambre de combustion jusqu'à l'extrémité de l'isolateur opposée à la chambre de combustion, et l'isolateur ayant un collet d'isolateur, qui est prévu radialement par le boîtier, un pied d'isolateur, qui est l'extrémité de l'isolateur côté chambre de combustion et qui a un diamètre plus petit que celui du collet d'isolateur, et une zone de transition, qui relie entre eux le collet d'isolateur et le pied d'isolateur et qui repose sur l'épaulement du boîtier, le pied (34) d'isolateur étant divisé en une première section (341) et en une seconde section (348), depuis laquelle la première section (341) est entourée radialement par une partie faisant saillie (23) disposée sur le côté intérieur du boîtier (2), qui est délimitée par l'épaulement (22) sur le côté opposé à la chambre de combustion,
• une électrode centrale disposée dans l'isolateur,
• un capuchon disposé sur l'extrémité du boîtier côté chambre de combustion, qui forme une préchambre,
• une électrode de masse disposée sur le boîtier ou sur le capuchon, l'électrode de masse et l'électrode centrale étant disposées de telle sorte qu'elles forment ensemble une fente d'allumage, et
• une chambre de respiration, qui est réalisée sur l'extrémité côté chambre de combustion de la bougie d'allumage, la chambre de respiration étant délimitée par une section du boîtier et une section du pied d'isolateur et ayant une ouverture menant au volume de chambre de combustion renfermé par le capuchon,
**caractérisée en ce que** la seconde section du pied d'isolateur délimitant la chambre de respiration comporte un arrondi, l'arrondi présentant, vu dans la section transversale, une première longueur de branche et une seconde longueur de branche coudée par rapport à la première longueur de branche, la première longueur de branche étant plus grande que la seconde longueur de branche, la première longueur de branche L1 s'étendant parallèlement à l'axe longitudinal (8) de l'isolateur (3) et la seconde longueur de branche L2 s'étendant perpendiculairement à l'axe longitudinal (8) de l'isolateur (3) et la première longueur de branche L1 étant la longueur de l'arrondi projeté parallèlement à l'axe longitudinal (8) de l'isolateur (3) et la seconde longueur de branche L2 étant la longueur de l'arrondi projeté perpendiculairement à l'axe longitudinal (8) de l'isolateur (3) de telle sorte que la première longueur de branche s'étend entre le point d'intersection des longueurs de branche entre elles et un premier point d'extrémité de l'arrondi et la seconde longueur de branche s'étendant entre le point d'intersection des longueurs de branche entre elles et un second point d'extrémité de l'arrondi.
